# FASCICULE DE BREVET EUROPEEN

(11) **EP 0 195 369 B1**
(45) Date de publication et mention de la délivrance du brevet: **29.05.1991**
(21) Numéro de dépôt: 86103382.7
(22) Date de dépôt: 13.03.1986
(51) Int. Cl.: G04B 45/00

(54) **Pièce d'horlogerie à effets esthétiques spéciaux**
Uhr mit besonderen ästhetischen Effekten
Time piece with special esthetical effects

(30) Priorité: 18.03.1985 CH 1189/85
(43) Date de publication de la demande: 24.09.1986
(73) Titulaire: Eta SA Fabriques d'Ebauches, 2540 Grenchen (CH)
(72) Inventeur: Schmid, Marlyse, CH-2054 Chézard (CH)
(74) Mandataire: Gresset, Jean

(56) Documents cités:
- CH-A- 284 141
- CH-A- 309 974
- CH-A- 321 586
- CH-A- 321 954
- FR-A- 647 193
- FR-A- 1 141 104
- FR-E- 66 784
- GB-A- 1 119 637
- US-A- 372 074
- US-A- 1 183 479
- US-A- 3 890 777

## Description

La présente invention se rapporte aux pièces d'horlogerie procurant des effets esthétiques spéciaux. Elle concerne, plus particulièrement, une pièce d'horlogerie dans laquelle ces effets spéciaux sont obtenus à 1'aide des organes indicateurs eux-mêmes.

Il est connu depuis longtemps dans une pièce d'horlogerie, montre ou horloge, d'ajouter aux fonctions d'indication du temps une fonction d'attraction ou d'originalité en faisant changer l'apparence de la pièce au cours du temps selon la position relative des organes indicateurs.

Le brevet CH 354 031, par exemple, décrit une pièce d'horlogerie comportant, entre le cadran et la glace, deux disques transparents ayant des zones à effet polarisant. L'un des disques est fixé à la glace, tandis que l'autre est solidaire de l'arbre des secondes. Le déplacement relatif des zones polarisantes donne naissance à des jeux d'ombre et de lumière sur le cadran. Un système similaire à effet polarisant est décrit dans le brevet CH-465 507 (& GB-1 119 637).

La montre décrite dans le brevet CH 429 599 comporte également deux disques polarisants. L'un d'eux est posé sur une image que porte le cadran et l'autre est monté sur l'arbre des secondes. Lors de la rotation de ce dernier, l'image apparaît puis disparaît.

Dans la montre selon le brevet CH 512 770, le cadran et un disque transparent monté sur l'arbre des secondes sont pourvus de dessins de couleurs et de formes prédéterminées qui coopèrent entre eux pour produire des effets d'optique particuliers lors de la rotation du disque. Des constructions de même type, produisant des effets optiques similaires, sont décrites notamment dans les documents CH-84 141, CH-321 586, CH-321 954, US-372 074, US-1 183 479 et US-3 890 777.

Enfin, on connaît également par les documents FR-647 193 et FR-1 141 104 des dispositifs pour indiquer les jours pairs et impairs. L'information de parité est portée par un disque et apparaît à travers un guichet du cadran.

La présente invention a pour but de fournir une pièce d'horlogerie qui permet, comme les réalisations mentionnées ci-dessus, de faire apparaître périodiquement une image déterminée, mais qui se distingue de ces réalisations par les moyens utilisés pour former cette image.

Ce but est atteint par les moyens revendiqués.

Les caractéristiques et avantages de la présente invention ressortiront de la description qui va suivre, faite en regard des dessins annexés et donnant, à titre explicatif mais nullement limitatif, diverses formes de réalisation d'une telle pièce d'horlogerie. Sur ces dessins :
- la figure 1 représente schématiquement une montre selon l'invention; et
- les figures 2 et 3 représentent deux variantes des éléments essentiels qui permettent à cette montre de procurer des effets esthétiques spéciaux.

On a représenté sur la figure 1 une montre à affichage analogique comportant, d'une manière classique, sous son cadran 10 un disque 12 et un anneau 14 coplanaires et concentriques. Dans une montre normale, ces deux éléments constituent respectivement le disque permettant l'affichage des jours de la semaine et l'anneau permettant l'affichage de la date. Ces deux organes sont entraînés par le mouvement de la montre et avancent d'un pas par jour. Leur système d'entraînement n'est pas représenté sur la figure puisqu' il est en tout point identique à celui qui permet, sur une montre normale, d'entraîner les organes du calendrier. Ainsi, le disque 12 et l'anneau 14 effectuent un tour complet respectivement en sept et trente-et-un jours.

On se référera maintenant à la figure 2 sur laquelle ont été représentés côte à côte respectivement le cadran 10, le disque 12 et l'anneau 14 selon un premier mode de réalisation de l'invention.

Le cadran 10 porte un décor qui est formé, dans l'exemple simple représenté, de deux réseaux perpendiculaires de lignes parallèles équidistantes. Le long des deux lignes perpendiculaires entre elles qui partagent en deux portions égal es chacun des secteurs du cadran, huit carreaux de la trame, répartis en quatre paires symétriques, à raison de deux par secteur, sont remplacés par des fenêtres transparentes désignées par les références a à h. Les autres carreaux de ces deux lignes reçoivent une couleur différente de celle du reste du cadran.

Le disque 12 porte un décor présentant une trame identique à celle du cadran 10. Les carreaux b' , c' , f' , g' de ce décor qui correspondent en position aux fenêtres b, c, f et g respectivement du cadran sont colorés de la même manière que les carreaux de celui-ci.

De la même manière, l'anneau 14 Porte un décor présentant la même trame que le cadran et le disque. Les carreaux a', d' , e' et h' de ce décor qui correspondent en position aux fenêtres a, d, e et h respectivement du cadran sont colorés de la même manière que les carreaux de celui-ci.

Ainsi, puisque le disque 12 et l'anneau 14 effectuent un tour complet, respectivement en sept et trente-et-un jours, ces deux organes vont se trouver tous les 217 jours (31 x 7) dans une position où leurs motifs colorés b' , c' , f' , g' et a', d' , e' , h' respectivement apparaîtront simultanément dans les fenêtres du cadran. On a représenté en 16, sur la figure 1, l'image complète qui, tous les 217 jours, sera reconstituée par la coopération des motifs portés par le disque 12 et l'anneau 14 avec les motifs portés par le cadran 10.

Le mode de réalisation de la figure 1 n'est qu'un des nombreux exemples permettant d'illustrer comment, dans le cadre de la présente invention, un décor peut être reconstitué à intervalles réguliers par des motifs que portent les organes mobiles 12 et 14 et le cadran fixe 10.

Bien entendu, les décors peuvent varier à l'infini, de même que la forme, la position et le nombre des fenêtres du cadran. C'est ainsi, par exemple, que l'on peut se contenter d'une fenêtre unique dans laquelle les deux organes mobiles viennent périodiquement reconstituer une image. On peut aussi envisager de laisser le cadran sans aucun décor. Ainsi, dans le cas de la figure 1, le cadran pourrait ne comporter que les huit fenêtres a à h qui laisseraient apparaître, simultanément, à intervalles réguliers, les carrés de couleur portés par les deux organes mobiles.

Dans une version simplifiée, un organe mobile unique peut être utilisé, par exemple le disque 12 seul, l'anneau 14 seul ou un plus grand disque formé par la réunion du disque 12 et de l'anneau 14.

Il n'est pas nécessaire, en outre, que tous les carreaux soient colorés de la même manière. Par ailleurs, les fenêtres du cadran peuvent être teintées de façon à faire apparaître, lors de la coïncidence, des carreaux dont la teinte résulte de la combinaison des couleurs de ces fenêtres et des deux organes mobiles.

On se référera maintenant à la figure 3 qui représente une autre forme de réalisation de l'invention. Dans ce cas, le cadran 10 porte un décor et est percé d'une série de fenêtres i, j, k et l, dans des zones qui ne touchent pas au décor lui-même. Le disque 12 porte un décor correspondant à la partie centrale du décor du cadran, tandis que l'anneau 14 porte un décor correspondant à la partie du décor du cadran qui n'est pas sur le disque.

Dans ce cas, si comme précédemment, le disque 12 et l'anneau 14 font un tour complet respectivement en sept et trente-et-un jours, le décor du cadran apparaîtra seul, sans qu'aucune image parasite ne soit présente dans les fenêtres, tous les 217 jours. L'image obtenue est représentée en 16 sur la figure 3. Le reste du temps, le disque 12 et l'anneau 14 présenteront dans les fenêtres du cadran des portions du décor qui donneront un aspect confus à l'ensemble.

Bien entendu, le système de la figure 3 peut aussi être simplifié par l'utilisation d'un seul organe mobile qui permet alors d'obtenir un décor net, sans image parasite, tous les sept ou trente-et-un jours.

Il peut être aussi intéressant d'utiliser un cadran complètement transparent sur lequel on a simplement dessiné le contour du décor, sans aucune couleur. Une image nette n'apparaîtra alors qu'au moment de la superposition exacte à ce dessin transparent du décor en couleur reconstitué par le disque et l'anneau. Ce dessin sans couleur peut aussi être déposé sur la face interne du cadran.

Naturellement, de nombreuses variantes de mise en oeuvre de l'invention sont possibles, puisque le but recherché est un effet esthétique spécial qui fait donc intervenir des couleurs et des formes. Il va de soi que, sans sortir du cadre de l'invention, des durées de révolution du disque et de l'anneau autres que celles décrites peuvent être adoptées.

## Revendications

1. Pièce d'horlogerie comportant un cadran (10) fixe qui porte un motif et qui présente au moins une zone transparente et, disposé derrière le cadran, un premier organe d'affichage (12 ou 14) qui porte un motif et qui est entraîné en rotation par le mouvement de la pièce, caractérisée en ce que pour une position unique déterminée dudit premier organe (12 ou 14) par rapport au cadran (10), ceux-ci coopérent pour constituer un décor de fantaisie net, sans image parasite, indépendant de l'affichage du temps ou d'un phénomène lié au temps et en ce que ledit premier organe d'affichage (12 ou 14) est entraîné par pas, à raison de un pas par jour.

2. Pièce d'horlogerie selon la revendication 1, caractérisée en ce qu'elle comporte un deuxième organe d'affichage (12 ou 14) disposé derrière le cadran (10), entraîné en rotation par pas par le mouvement de la pièce, à raison de un pas par jour, lesdits organes d'affichage (12, 14) effectuant chacun une rotation complète dans des temps différents, ledit deuxième organe d'affichage (12 ou 14) portant un motif qui, pour une position unique déterminée de ce deuxième organe d'affichage (12 ou 14) par rapport au cadran et audit premier organe d'affichage (12 ou 14), coopère avec ceux-ci pour constituer ledit décor de fantaisie.

3. Pièce d'horlogerie selon la revendication 2, caractérisée en ce que le cadran (10) porte lui-même un motif qui coopère avec les motifs portés par les deux organes d'affichage (12, 14) pour constituer ledit décor de fantaisie.

4. Pièce d'horlogerie selon la revendication 1, caractérisée en ce que le cadran (10) porte lui-même un motif qui est identique au motif porté par ledit premier organe d'affichage (12 ou 14) et constitue ledit décor de fantaisie, lequel apparaît sans aucune image parasite seulement lorsqu'il y a superposition exacte des deux motifs.

5. Pièce d'horlogerie selon la revendication 4, caractérisée en ce qu'elle comporte un deuxième organe d'affichage (12 ou 14) disposé derrière le cadran, entraîné en rotation par pas par le mouvement de la pièce, à raison de un pas par jour, lesdits organes d'affichage (12, 14) effectuant chacun une rotation complète dans des temps différents, ledit deuxième organe d'affichage (12 ou 14) portant un motif qui coopère avec le motif porté par ledit premier organe d'affichage (12 ou 14) pour constituer ledit décor de fantaisie, lequel apparaît sans aucune image parasite seulement lorsqu' il y a superposition exacte du motif porté par le cadran (10) et du décor formé par la coopération des motifs portés par les deux organes d'affichage (12, 14).

6. Pièce d'horlogerie selon l'une des revendications 2 et 5, caractérisée en ce que lesdits organes d'affichage (12, 14) sont respectivement constitués par le disque et l'anneau qui, dans une pièce normale, constituent le disque d'affichage des jours de la semaine et l'anneau d'affichage de la date.

## Claims

1. Timepiece comprising a stationary dial (10) bearing a motif and having at least one transparent zone, and, located behind the dial, a first member (12 or 14) bearing a motif and driven rotationally by the watch movement, characterized in that for a single, predetermined position of said first member (12 or 14) in relation to the dial (10), they cooperate to form a clear decorative design, without any parasitic image, which is independent of the time display or of any phenomenon connected with the time and in that said first display member (12 or 14) is driven by steps, at the speed of one step per day.

2. Timepiece according to claim 1, characterized in that it further comprises a second display member (12 or 14) located behind the dial (10), driven rotationally by step by the watch movement, at a speed of one step per day, said display members (12, 14) making each a complete revolution in different times, said second display member (12 or 14) bearing a motif which, for a single predetermined position of this second display member (12 or 14) in relation to said dial and to said first display member (12 or 14), cooperates with them to form said decorative design.

3. Timepiece according to claim 2, characterized in that the dial (10) itself bears a motif which cooperates with the motifs on the two display members (12, 14) to form said decorative design.

4. Timepiece according to claim 1, characterized in that the dial (10) itself bears a motif which is identical to the motif on said first display member (12 or 14) and constitutes said decorative design, which appears without a parasitic image only when the two motifs are exactly superimposed.

5. Timepiece according to claim 4, characterized in that it further comprises a second display member (12 or 14) located behind the dial, driven rotationally by step by the watch movement, at a speed of one step per day, said display members (12, 14) each making a complete revolution in different times, said second display member (12 or 14) bearing a motif which cooperates with the motif on said first display member (12 or 14) to form said decorative design, which appears without a parasitic image only when the motif on the dial (10) and the design formed by cooperation of the motifs on the two display member (12, 14) are exactly superimposed.

6. Timepiece according to one of claims 2 to 5, characterized in that said display members (12, 14) are formed respectively by a disk and a ring which, in a normal timepiece, constitute a display disk for the days of the week and a date display ring.

## Patentansprüche

1. Uhr mit einem ein Motiv tragenden und mindestens eine transparente Zone aufweisenden Zifferblatt (10) und einem hinter dem Zifferblatt angeordneten ersten Anzeigeorgan (12 oder 14), das ein Motiv trägt und vom Uhrwerk der Uhr zur Drehung angetrieben ist, dadurch gekennzeichnet, daß in einer einzigen vorbestimmten Position des ersten Organs (12 oder 14) relativ zum Zifferblatt (10) diese zusammenwirken, um ein Gesamtfantasiedekor ohne parasitäres Bild zu bilden, unabhängig von der Zeitanzeige oder einem zeitbezüglichen Phänomen, und daß das erste Anzeigeorgan (12 oder 14) schrittweise mit einem Schritt pro Tag angetrieben ist.

2. Uhr nach Anspruch 1, dadurch gekennzeichnet, daß sie ein zweites hinter dem Zifferblatt (10) angeordnetes, vom Uhrwerk schrittweise zur Drehung mit einem Schritt pro Tag angetriebenes Anzeigeorgan (12 oder 14) umfaßt, welche Anzeigeorgane (12, 14) jeweils eine vollständige Drehung in unterschiedlichen Zeiten ausführen, wobei das zweite Anzeigeorgan (12 oder 14) ein Motiv trägt, das für eine einzige bestimmte Position dieses zweiten Anzeigeorgans (12 oder 14) relativ zu dem Zifferblatt und zu dem ersten Anzeigeorgan (12 oder 14) mit diesen zusammenwirkt, um das Fantasiedekor zu bilden.

3. Uhr nach Anspruch 2, dadurch gekennzeichnet, daß das Zifferblatt (10) selbst ein Motiv trägt, das mit den von den beiden Anzeigeorganen (12, 14) getragenen Motiven zusammenwirkt, um das Fantasiedekor zu bilden.

4. Uhr nach Anspruch 1, dadurch gekennzeichnet, daß das Zifferblatt (10) selbst ein Motiv trägt, das identisch ist mit dem vom ersten Anzeigeorgan (12 oder 14) getragenen Motiv und das Fantasiedekor bildet, das ohne jedes parasitäre Bild nur dann erscheint, wenn genaue Überlagerung beider Motive vorliegt.

5. Uhr nach Anspruch 4, dadurch gekennzeichnet, daß sie ein zweites Anzeigeorgan (12 oder 14), angeordnet hinter dem Zifferblatt, aufweist, das von dem Uhrwerk der Uhr zur schrittweisen Drehung mit einem Schritt pro Tag angetrieben ist, welche Anzeigeorgane (12, 14) jeweils eine vollständige Drehung in unterschiedlichen Zeiten ausführen, wobei das zweite Anzeigeorgan (12 oder 14) ein Motiv trägt, das mit dem vom ersten Anzeigeorgan (12 oder 14) getragenen Motiv zusammenwirkt, um das Fantasiedekor zu bilden, welches ohne jedes parasitäre Bild nur dann erscheint, wenn genaue Überlagerung des von dem Zifferblatt (10) getragenen Motivs und des Dekors, gebildet durch das Zusammenwirken der von den beiden Anzeigeorganen (12, 14) getragenen Motive, vorliegt.

6. Uhr nach einem der Ansprüche 2 bis 5, dadurch gekennzeichnet, daß die Anzeigeorgane (12, 14) von der Scheibe bzw. dem Ring gebildet sind, welche in einer normalen Uhr die Wochentagsanzeigescheibe und den Datumsanzeigering bilden.
